# EUROPÄISCHE PATENTSCHRIFT

(11) **EP 0 510 351 B1**
(45) Veröffentlichungstag und Bekanntmachung des Hinweises auf die Patenterteilung: **20.11.1996**
(21) Anmeldenummer: 92104549.8
(22) Anmeldetag: 17.03.1992
(51) Int. Cl.: B25C 5/16

(54) **Eintreibgerät für Heftmittel**
Fastener driving tool
Outil d'enfoncement d'attaches

(30) Priorität: 22.03.1991 DE 4109362
(43) Veröffentlichungstag der Anmeldung: 28.10.1992
(73) Patentinhaber: ROBERT BOSCH GMBH, 70442 Stuttgart (DE)
(72) Erfinder: Hölzel, Martin, W-7000 Stuttgart 75 (DE); Buck, Manfred, Dipl.-Ing., W-7440 Nürtingen (DE); Wanner, Karl, Dr. Dr.-Ing., W-7022 Leinfelden-Echterdingen (DE); Schmid, Wolfgang, Dipl.-Ing., W-7024 Filderstadt 4 (DE); Fehrle, Siegfried, W-7022 Leinfelden-Echterdingen 2 (DE); Dietz, Klaus, W-7024 Filderstadt 1 (DE); Kleyer, Klaus, W-7000 Stuttgart 1 (DE); Kabatnik, Wilfried, Dipl.-Ing. (FH), W-7022 Leinfelden-Echterdingen 1 (DE)

(56) Entgegenhaltungen:
- EP-A- 0 069 710
- EP-A- 0 216 218
- DE-A- 3 201 706
- DE-A- 3 500 279
- DE-B- 1 273 448
- DE-C- 674 558
- DE-U- 1 883 799
- DE-U- 8 710 524
- FR-A- 748 111
- GB-A- 618 079
- GB-A- 936 639
- US-A- 3 058 114
- US-A- 3 140 492
- US-A- 3 510 043
- US-A- 3 905 535
- US-A- 4 206 863
- US-A- 4 211 351
- US-A- 4 749 115

## Beschreibung

### Stand der Technik

Die Erfindung geht aus von einem Eintreibgerät nach dem Oberbegriff des Patentanspruchs 1.

Eintreibgeräte sind bei mangelnder Maßhaltigkeit oder Verschleiß des Schußkanals sehr anfällig für Betriebsstörungen. Es kommt dann nämlich leicht zum Verklemmen von Heftmitteln. Die Geräte erfordern daher eine hohe Maßgenauigkeit und Fertigungspräzision und ermöglichen in ein und demselben Schußkanal meist nur die Verwendung einer bestimmten Heftmittelart.

So ist es aus der US-A-4,749,115 bekannt, das Heftmittelmagazin eines Eintreibgerätes so zu gestalten, daß dort Stifte, insbesondere kopflose Stifte oder Nägel als zusammenhängende Packung geladen werden können. Die Verwendung von U-förmigen Heftmitteln unterschiedlicher Breite ist dort nicht vorgesehen und die Ausbildung des dafür benötigten Schußkanales ist ebenfalls nicht erkennbar. Aus der DE-A-35 00 279 ist ein Eintreibgerät bekannt, mit dem sich zwei in ihrer Rückenbreite geringfügig unterscheidende U-förmige Heftmittelsorten verarbeiten lassen. Für schmale und lange Klammern aus stärkerem Draht oder für Nägel ist das Magazin jedoch nicht verwendbar. Außerdem hat das Gerät eine für die Anwendung an schwer zugänglichen Stellen zu kurze Mündung.

Aus der EP-A-0 069 710 ist schließlich ein Eintreiberät für Heftmittel nach dem Oberbegriff des Patentanspruchs 1 bekannt, dessen Heftmittelmagazin sowohl U-förmige Heftmittel unterschiedlicher Breite und Länge als auch Nägel oder Stifte aufzunehmen vermag. Die Mündung des Schußkanales wird dort von einer Stirnplatte und einer Abstreifplatte gebildet, welche beide am Heftmittelschieber lösbar befestigt sind. Eine winkelgenaue Montage dieser Teile zueinander und deren Beibehaltung bei längerer Betriebsdauer kann wegen der lösbaren Befestigung nicht gewährleistet bleiben. Dadurch können sich bereits nach mehr oder weniger langer Betriebszeit Heftmittel im Schußkanal verklemmen.

Mit der vorliegenden Erfindung wird angestrebt, Eintreibgeräte für Heftmittel unterschiedlicher Größe und Form so zu verbessern, daß ihre Funktionssicherheit erhöht wird.

### Vorteile der Erfindung

Das erfindungsgemäße Eintreibgerät mit den kennzeichnenden Merkmalen des Anspruchs 1 hat den Vorteil, daß es bedienungsfreundlich und universell einsetzbar ist und wegen der soliden Verbindung der Abstreifplatte am Schieber eine lange Magazinmündung ermöglicht, was gleichzeitig eine hohe Funktionssicherheit gewährleistet. Insbesondere ist auch ein Nachschlagen nicht vollständig eingetriebener Heftmittel ohne weiteres möglich. Außerdem ist die präzise Herstellung insbesondere des Heftmittelmagazins einfach und montagefreundlich. Das Gerät ermöglicht eine einfache Befüllung des Magazins mit Heftklammern sehr unterschiedlicher Breite sowie mit Nägeln. Breite Klammern eignen sich besser Zur Befestigung von Folien, Polstern, Stoffen usw. und für Möbel. Lange, schmale Klammern mit dickerem Draht werden für Paneelen, Decken, Profilholz und Verpackungsholz bevorzugt.

Durch die in den abhängigen Ansprüchen aufgeführten Maßnahmen sind vorteilhafte Weiterbildungen und Verbesserungen des im Anspruch 1 angegebenen Einschlaggerätes möglich. Besonders vorteilhaft ist es, die Führungsschiene als nach unten zum Schieber hin offenes Blechprofil auszubilden. Dies ermöglicht ein einfaches Einführen der Abstreiferplatte. Die Ausbildung der Abstreiferplatte gemäß Anspruch 3 und 4 ermöglicht selbst bei langen Mündungen eine winkelgerechte Aufnahme der Abstreiferplatte in dem Unterschieber ohne Ausrichten oder Nacharbeiten der den Schußkanal begrenzenden Fläche. Die insgesamt mäanderförmig gebogene Führungsschiene nach Anspruch 5 übernimmt gleichzeitig die seitliche Führung des Schiebers im Mantel. Die Ausbildung des Magazins als sogenanntes Unterladermagazin gemäß Anspruch 6 macht nach dem Öffnen den Magazininhalt sichtbar ohne daß verlierbare Teile entnommen werden müssen. Auch die Beseitigung von Störungen im Magazin oder im Schußkanal wird dadurch sehr erleichtert. Das Schließen erfolgt durch einfaches Zuschieben ohne Einfädeln. Ein einstückig gebogener Heftmittelschieber gemäß Anspruch 7 erleichert die Fertigung und Montage. Eine einseitig angeordnete von außen verschiebliche Leiste gemäß Anspruch 8 dient als Einlegehilfe für schmale Klammern und als seitliche Führung für Nägel und Stifte. Die Anordnung einer Zugfeder führt im Gegensatz zu einer einfachen Feder zu einer vom Füllstand des Magazins weitgehend unabhängig gleichbleibenden Andruckkraft auf die Heftmittel. Eine entsprechend den Abmessungen der Heftmittel profilierte Stirnplatte bzw. Abstreifplatte verhindert durch ihre Gestaltung Störungen durch schräg liegende oder verklemmte Heftmittel im Schußkanal; dies gilt insbesondere für schmale Klammern. Die lösbar ausgebildete Stirnplatte hat den weiteren Vorteil, daß das Magazin fertigungs- und montagefreundlich sowie servicefreundlich ist.

### Zeichnung

Ein Ausführungsbeispiel der Erfindung ist in der Zeichnung dargestellt und in der nachfolgenden Beschreibung näher erläutert. Figur 1 zeigt eine teilweise geschnittene Gesamtansicht eines Eintreibgerätes und Figur 2 einen Längsschnitt durch ein Magazin, Figur 3 zeigt einen Querschnitt durch das Magazin gemäß Linie III in Figur 2, Figur 4 als Einzelheit eine Abstreifplatte, Figur 5 einen Querschnitt gemäß Linie V in Figur 2 und Figur 6 einen Längsschnitt durch den Schußkanal. Figur 7 zeigt eine Ansicht einer Stirnplatte.

### Beschreibung des Ausführungsbeispiels

Ein Eintreibgerät hat in einem Gehäuse 1 ein insbesondere motorisch durch eine stromdurchflossene Spule angetriebenes Stoßmesser 2, das in einem Schußkanal 3 geführt ist. Der Schußkanal 3 erstreckt sich in ein Magazin 4 hinein und endet in einer langgestreckten Mündung 5. Das Magazin 4 ist vorn in der Nähe des Schußkanals 3 in einem Langloch 7, das von einem gehäusefesten Zapfen 8 durchgriffen wird, vertikal begrenzt verschieblich gelagert. Am hinteren, dem Schußkanal 3 abgewandten Ende ist das Magazin 4 um eine horizontale Achse 9 drehbar mit dem Gehäuse 1 verbunden.

Das Magazin 4 besteht im wesentlichen aus einem U-förmigen, nach unten offenen Mantel 11 und einem darin eingreifenden Schieber 12, der später anhand der Figur 3 näher beschrieben wird. Der Mantel 11 weist in einer seiner Flanken 13 einen Längsschlitz 14 auf, der von einer Handhabe 15 durchgriffen wird. Die Handhabe 15 ist mit einer innerhalb des Mantels 11 verschieblichen Leiste 16 verbunden. Die Leiste 16 engt den Innenraum des Magazins 4 in einem Teilbereich ein und kann als Blechteil oder als Kunststoff-Stahl-Verbundteil ausgeführt werden. Das oben liegende die Flanken 13 verbindende Mittelteil 17 des Mantels 11 weist einen schmalen Schlitz 18 auf. Im hinteren Bereich weist das Magazin 4 nicht näher gezeigte rastende Verschlußteile 19 zur Fixierung des Schiebers 12 auf. Vorne wird das Magazin 4 von einer an den Flanken des Mantels 11 angebrachten U-förmigen, den Schußkanal 3 umgreifenden Mantelstirn 21 begrenzt. Die Mantelstirn 21 bildet einen in Richtung des Schußkanals 3 verlaufenden Köcher zum Einsetzen einer Stirnplatte 22, in der die zu verarbeitenden Heftmittel 23 geführt sind. Dies wird später anhand der Figur 5 noch näher beschrieben.

Gehalten wird die Stirnplatte von einem Federbügel 24. Zu diesem Zweck ist am Federbügel 24 ein Haltestift 25 befestigt oder sind am Federbügel 24 Sicken oder Lappen angeformt, die in eine Ausnehmung 26 an der Stirnplatte 22 eingreifen (vgl. Fig. 2). Der Federbügel 24 ist an der Mantelstirn 21 eingehängt.

Von der Mantelstirn 21 sind unterhalb der Flanken 13 Stützlappen 28 weggebogen, die den Schieber 12 umgreifen und in seiner vertikalen Lage fixieren (vergleiche Figur 1). Der Schieber 12 selbst weist gemäß Figur 3 eine Grundplatte 30 auf, auf der mittig eine einstückige Führungsschiene 31 zum Führen der Heftmittel 23 befestigt, zum Beispiel aufgeschweißt ist. Die als gebogenes Blechprofil ausgebildete Führungsschiene 31 ist vorzugsweise etwa 4 Millimeter breit, so daß Heftklammern 32 der Rückenbreite 4 Millimeter darauf geführt werden können. Im oberen Bereich hat die Führungsschiene eine Einbuchtung 33, in der die Köpfe von zu verarbeitenden Nägeln 34 Platz finden. Die Führungsschiene 31 ist mit ihrem umgebogenen Füßen 35 an der Grundplatte 30 befestigt. Von den abgebogenen Füßen 35 weg nach oben erstreckt sich jeweils ein Führungslappen 36. Die Führungslappen 36 führen den Mantel 11 an seinen Flanken 13 seitlich. In die innen hohle Führungsschiene 31 greift von unten durch einen Schlitz 37 in der Grundplatte 30 eine Abstreifplatte 39 ein. Die Abstreifplatte 39 beinhaltet alle Haftmittelabscherkanten, Auslaufschrägen und Leitflächen. Durch Anwendung der Metal Injektion Molding-Technik entfallen kostspielige Bearbeitungen.

Die in Figur 4 näher gezeigte Absteifplatte 39 besteht aus einem Winkelstück 40, das mit seinem einen Schenkel 41 die Mündung 5 des Schußkanals 3 begrenzt. Mit seinem zweiten, um 90° abgewinkelten Schenkel 42 liegt das Winkelstück 40 an der Grundplatte 30 des Schiebers 12 an. Von dem Schenkel 42 erstreckt sich mittig und rechtwinklig eine sich in Magazinlängsrichtung erstreckende Zunge 43 weg, die in die offene Führungsschiene 31 hineinragt und diese ausfüllt. Die Abstreifplatte 39 wird sowohl mit der Grundplatte als auch mit der Führungsschiene 31 fest verbunden, zum Beispiel durch Schweißen. Dies stellt wegen der großen Abstützflächen eine winkelgerechte Montage der Abstreifplatte 39 gegenüber dem Schieber 12 sicher, wobei eine Nacharbeit des den Schußkanal 3 begrenzenden Schenkels 41 entfallen kann. Wegen der soliden Verbindung von Abstreifplatte 39 und Schieber 12 ist lange Magazinmündung 5 möglich.

Die Abstreifplatte 39 bildet zusammen mit der Stirnplatte 22 einen gehärteten Schußkanal 3. Die Magazinteile Schieber 12 und Mantel 21, 11 können ungehärtet bleiben. Dadurch werden große Verzugsprobleme beim Härten der langen Blechteile vermieden.

Bei ungehärterter Mantelstirn 21 dient der Federbügel 24 als harte Rastkante für die im Gehäuse 1 montierte Rastfeder.

In Figur 3 sind zur Veranschaulichung drei verschiedene Sorten von Heftmitteln 23 gezeigt. Es ist ersichtlich, daß außer den schmalen Heftklammern 32 und den Nägeln 34 auch breite Heftklammern 45 mit beispielsweise 10 mm Rückenbreite in dem Magazin 4 geführt werden können. Die Schenkel der Heftklammern 45 liegen direkt an den Flanken 13 des Mantels 11 an. Die den Raum zwischen dem Mantel 11 und der Führungsschiene 31 einengende Leiste 16 wird als Einlegehälfte für schmale Klammern und zum Halten der Nägel 34 benötigt. Sie bleibt daher bei der Verarbeitung von breiten Heftklammern in der hinteren in Figur 2 gezeigten Stellung.

Auf der Führungsschiene 31 ist ein einstückiger Heftmittelschieber 46 geführt. Dieser besteht aus einem Blechprofil mit einem Querschnitt von der Form der schmalen Heftklammer 32. An den Enden ist der Heftmittelschieber 46 ähnlich wie die Führungsschiene 31 seitwärts und anschließend wieder nach oben, Lappen 44 bildend, gebogen, um eine Anlagefläche 47 an den Schenkeln der breiten Heftklammern 45 zu bilden. Der Heftmittelschieber 46 hat einen Lappen 48 mit einem angeformten Haken 49, der durch den Schlitz 18 greift und der von der Führungsschiene 31 weg nach oben steht. Bei leerem Magazin kommt der Lappen 48 des Heftmittelschiebers 46 an der Vorderkante des im Magazinmantel 11 eingebrachten Schlitzes 18 zur Anlage. Dadurch wird verhindert, daß der Heftmittelschieber 46 in den Schußkanal hineinragt und dieser durch das Stoßmesser 2 bei einem Leerschlag beschädigt wird. Der Lappen 48 ist am hinteren Ende des besonders lang ausgeführten Heftmittelschiebers 46 angebracht. Dadurch kommt der Schlitz 18 bei geöffnetem Magazin außerhalb des Befüllungsraums zu liegen. Das heißt, es wird vermieden, daß Heftmittel (einzelne Klammern, Nägel oder Stifte) in den Raum zwischen Magazinmantel 11 und Gehäuseboden fallen können. Der Lappen 48 durchgreift den Schlitz 18 des Mantels 11 sowie einen Schlitz 50 an einem mit dem Schieber 12 verbundenen Bügel 51. Der Bügel 51 ist mit dem Schieber 12 für Montage- beziehungsweise Demontagezwecke lösbar verbunden. Der Bügel 51 trägt an seinem vorderen, dem Schußkanal 3 zugewandten Ende eine Umlenkrolle 52 und etwa in seinem Mittelbereich einen Haken. Eine Zugfeder 53 ist in die beiden Haken an dem Heftmittelschieber 46 und dem Bügel 51 eingehängt und um die Umlenkrolle 52 geschlungen. Sie übt damit auf den Heftmittelschieber 46 einen Zug in Richtung auf den Schußkanal 3 aus; dadurch werden die Heftmittel 23 in den Schußkanal gedrängt. Beim Öffnen des Magazins 4 nimmt Bügel 51 den Heftmittelschieber 46 mit, so daß die Einfüllöffnung zum Einlegen von Heftmitteln frei zugänglich ist.

Der Schußkanal 3 wird in dem Bereich, in dem Heftmittel geführt werden nach vorne von der profilierten Stirnplatte 22 (vgl. Figur 5) begrenzt. Die Stirnplatte 22 ist so profiliert, daß der Schußkanal 3 in Magazinlängsrichtung gesehen im Mittelbereich tiefer ausgebildet ist als in den Randbereichen. In den Randbereichen weist die Stirnplatte 22 ein erstes Paar von seitlichen Führungsflächen 55 auf, an denen die Schenkel der breiten Heftklammern 45 in ihrer ganzen Schenkelbreite geführt sind. Die Schenkel der schmaleren Heftklammern 32 sind breiter als die der Heftklammern 45 mit breitem Rücken. Die Stirnplatte 22 hat ein zurückversetztes zweites Paar von Führungsflächen 56, die eine Führungsnut 54 begrenzen und zumindest einem Teil der Breite der Schenkel der schmalen Klammern 32 zur Anlage dienen. Zum Führen der Nägel 34 ist ein drittes Paar von Führungsflächen 57 vorgesehen, die ihrerseits den Teil der Köpfe der Nägel 34 führen, der die Breite der schmaleren Heftklammern überragen. In der Stirnplatte 22 sind also drei bzw. auf einer Seite zwei Stufen ausgebildet, da auf dieser Seite die Führungsfläche 56 ohne Stufe in die Führungsfläche 57 übergeht. Auf diese Weise sind alle zu verarbeitenden Heftmittel 23 in einer einzigen Stirnplatte 22 seitlich geführt.

Um die seitlichen Führungsverhältnisse der schmalen Klammern 32 zu verbessern, ist die von den beiden Führungsflächen 56 begrenzte Führungsnut 54 tiefer ausgeführt werden als die Drahtdicke der Klammern 32 dies erfordern würde. Damit die Klammern 32 beim Eintreibvorgang den Schußkanal 3 in dieser vorgeschobenen Lage verlassen, ist der Schenkel 41 mit einer kleinen Leitrippe 58 versehen, deren Höhe genau der Tieferlegung des Führungskanals entspricht. Die Leitrippe 58 ist so gestaltet, daß sie die Rücken der breiten Klammern 45 möglichst wenig verformt und nicht beschädigt. Aus diesem Grunde ist die Leitrippe 58 schmal und nur am Ende der Mündung 5 mit einer Verbreiterung 59 versehen. Im Bereich der Verbreiterung 59 sind auch die Führungsflächen 55 für die breiten Klammern 45 verbreitert, sodaß die breiten Klammern auf den letzten Millimetern des Eintreibvorgangs ohne Durchbiegung des Rückens geführt sind.

Für das Eintreibergebnis von schmalen Klammern 32 und Nägeln 34 und die Standzeit der profilierten Stirnplatte 32 ist die Ausbildung der Kanten der Führungsflächen 56 und 57 entscheidend: sie sollen möglichst scharfkantig sein. Da dies mit herkömmlichen Herstellverfahren nur sehr kostenintensiv realisiert werden kann, wurden Sinterteile mit gutem Erfolg erprobt. Bei diesem Verfahren müssen die Führungsflächen 56, 57 nicht parallel verlaufen, sie können vorteilhaft trichterförmig sein. Der Sinterwerkstoff kann mit Öl getränkt werden, was zu einer weiteren Verschleißminderung beiträgt.

Die Befüllung des Eintreibgerätes mit Heftmitteln ist sehr einfach. Bei mit der Mündung 5 nach oben gehaltenem Gerät wird der Schieber 12 vom Schußkanal 3 weg in Magazinlängsrichtung nach hinten gezogen. Der Heftmittelschieber 46 wird dabei an seinem Lappen 48 von der Vorderflanke des im Bügel 51 eingebrachten Schlitzes 50 mit zurückgenommen. Dadurch wird der volle Querschnitt des Mantels 11 zugänglich. Die breiten Heftklammern 45 werden einfach mit dem Rücken nach unten eingelegt und der Schieber 12 wieder geschlossen. Zum Einlegen der schmalen Heftklammern 32 und der Nägel 34 wird die Leiste 16 in der Handhabe 15 nach vorne in Richtung Schußkanal 3 geschoben und die Heftmittel daran angelegt. Danach kann der Schieber 12 problemlos geschlossen werden. Die Führungsschiene 31 schiebt sich dabei in das Heftklammerpaket, sodaß die Klammern 32 auf ihr reiten. Beim Einsetzen von Nägeln 34 werden diese im geschlossenen Magazin von der Leiste 16 und einer Seitenflanke und der Einbuchtung 33 der Führungsschiene 31 gehalten.

Beim Eintreiben einer breiten Klammer 45 wird deren Rücken im Bereich der Leitrippe 58 etwas in Richtung auf die Stirnplatte 22 durchgebogen. Dies beeinträchtigt jedoch nicht die Funktionssicherheit des Gerätes. Es bringt aber für die schmalen Klammern 32 den Vorteil einer besseren Seitenführung über den größten Teil der Schußkanalsstrecke mit sich. Nur auf den letzten Millimetern, also nur einem Bruchteil der Schenkellänge sind die Führungsflächen 56 schmal ausgebildet. Die Strecke ist jedoch so kurz, daß ein seitliches Ausbiegen der Klammerschenkel dort nicht möglich ist.

## Patentansprüche

1. Eintreibgerät mit einem Magazin (4) zur Aufnahme von U-förmigen Heftmitteln (23) unterschiedlicher Breite, von Nägeln oder Stiften, welches einen die in ihm aufgereihten Heftmittel umgebenden Mantel (11) und einen in den Mantel einsetzbaren Schieber (12) mit einer daran befestigten einstückigen Führungsschiene (31) zum Führen der Heftmittel (23), Nägel (34) oder Stifte aufweist, sowie mit einem Schußkanal (3), dessen Mündung (5) einerseits von einer am Mantel (11) befestigten Stirnplatte (22) und andererseits von einer am Schieber (12) angeordneten Abstreifplatte (39) begrenzt wird, dadurch gekennzeichnet, daß die Abstreifplatte (39) sowohl mit dem Schieber (12) als auch mit der Führungsschiene (31) fest verbunden ist und von einem Winkelstück (40) gebildet wird, mit einem ersten, den Schußkanal begrenzenden Schenkel (41) und einem zweiten zu diesem unter 90° abgewinkelten Schenkel (42), an dem der Schieber (12) anliegt.

2. Eintreibgerät nach Anspruch 1, dadurch gekennzeichnet, daß die Führungsschiene (31) so schmal ausgebildet ist, daß daran Heftklammern (32, 45) mit sehr unterschiedlich breitem Rücken sowie Nägel (34) führbar sind.

3. Eintreibgerät nach Anspruch 1 oder 2, dadurch gekennzeichnet, daß die Führungsschiene (31) aus einem nach unten zum Schieber (12) hin offenen Profil, insbesondere aus Blech, gebildet ist.

4. Eintreibgerät nach einem der vorgehenden Ansprüche, dadurch gekennzeichnet, daß die Abstreifplatte (39) eine Zunge (43) aufweist, die in die Führungsschiene (31) hineinragt.

5. Eintreibgerät nach einem der vorhergehenden Ansprüche, dadurch gekennzeichnet, daß die Führungsschiene (31) zwei an dem Schieher (12) anliegende abgebogene Schenkel (35) aufweist, von deren freien Kanten Führungslappen (36) für den Mantel (11) abstehen.

6. Eintreibgerät nach einem der vorhergehenden Ansprüche, dadurch gekennzeichnet, daß der Mantel (11) des Magazins (4) nach unten offen ist und der Schieher (12) zum Öffnen des Magazins (4) gegenüber dem Mantel (11) verschiebbar ist.

7. Eintreibgerät nach einem der vorhergehenden Ansprüche, dadurch gekennzeichnet, daß an der Führungsschiene (31) ein einstückiger mäanderförmig gebogener Heftmittelschieber (46) geführt ist.

8. Eintreibgerät nach einem der vorhergehenden Ansprüche, dadurch gekennzeichnet, daß der Raum zwischen dem Mantel (11) und der Führungsschiene (31) zum Einlegen von Nägeln (34) und schmalen Klammern in das Magazin (4) durch eine verschiebliche Leiste (16) eingeengt ist.

9. Eintreibgerät nach einem der vorhergehenden Ansprüche, dadurch gekennzeichnet, daß eine an dem Heftmittelschieber (46) befestigte Zugfeder (53) auf diesen eine auf den Schußkanal (3) gerichtete Kraft ausübt, die Zugfeder (53) andernends an einer mit dem Schieber (12) verbundenen Bügel (51) befestigt ist und über eine ebenfalls an dem Bügel (51) befestigte Umlenkrolle (52) geführt ist.

10. Eintreibgerät nach einem der vorhergehenden Ansprüche, dadurch gekennzeichnet, daß die der Abstreifplatte (39) gegenüberliegende Stirnplatte (22) ein den Abmessungen der verschiedenen Heftmittel (32, 34) angepaßtes Profil mit mehreren Führungsnuten (54) und mehreren Paaren von seitlichen Führungsflächen (55, 56, 57) aufweist.

11. Eintreibgerät nach Anspruch 10, dadurch gekennzeichnet, daß die Führungsnut (54) für die schmalen Klammern (32) um einen Betrag tiefer ausgebildet ist als es der Schenkelbreite der Klammer (32) entspricht und daß eine um denselben Betrag hervorstehende mittige Leitrippe (58) an dem den Schußkanal (3) begrenzenden Schenkel (41) des Winkelstücks (40) der Abstreifplatte (39) angeordnet ist.

12. Eintreibgerät nach einem der vorhergehenden Ansprüche, dadurch gekennzeichnet, daß die Stirnplatte (22) in einer Mantelstirn (21) des Magazins (4) vorzugsweise lösbar gehalten ist, die mit dem Mantel (11) einen Köcher bildet.

13. Eintreibgerät nach Anspruch 12, dadurch gekennzeichnet, daß die Stirnplatte (22) eine Ausnehmung (26) aufweist, in die ein federndes Halteelement (25) einführbar ist.

## Claims

1. Fastener driving tool having a magazine (4) which holds U-shaped fasteners (23) of different widths, nails or pins and which comprises a casing (11), which surrounds the fasteners aligned in it, and a slider (12) to which is fastened a one-piece guide rail (31) to guide the fasteners (23), nails (34) or pins, and also having a delivery channel (3) whose mouth (5) is bounded on the one hand by an end plate (22) fastened on the casing (11) and on the other hand by a stripper plate (39) arranged on the slider (12), characterized in that the stripper plate (39) is fastened both to the slider (12) and to the guide rail (31) and is formed by an angle member (40) comprising a first arm (41) bounding the delivery channel and a second arm (42) which is bent over at an angle of 90° to said first arm and against which the slider (12) lies.

2. Driving tool according to Claim 1, characterized in that the guide rail (31) is made so narrow that staples (32, 45) whose backs are of widely varying width and also nails (34) can be guided on it.

3. Driving tool according to Claim 1 or 2, characterized in that the guide rail (31) consists of a section, particularly of sheet metal, which is open at the bottom towards the slider (12).

4. Driving tool according to one of the preceding claims, characterized in that the stripper plate (39) has a tongue (43) which projects into the guide rail (31).

5. Driving tool according to one of the preceding claims, characterized in that the guide rail (31) has two bent-over arms (35) which lie against the slider (12) and from the free edges of which guide lugs (36) for the casing (11) project.

6. Driving tool according to one of the preceding claims, characterized in that the casing (11) of the magazine (4) is open at the bottom and for the purpose of opening the magazine (4) the slider (12) is slidable relative to the casing (11).

7. Driving tool according to one of the preceding claims, characterized in that a one-piece fastener slider (46) bent into a meander shape is guided on the guide rail (31).

8. Driving tool according to one of the preceding claims, characterized in that for the insertion of nails (34) and narrow staples into the magazine (4) the space between the casing (11) and the guide rail (31) is narrowed by a slidable bar (16).

9. Driving tool according to one of the preceding claims, characterized in that a tension spring (53) fastened to the fastener slider (46) exerts on the latter a force directed towards the delivery channel (3), and the tension spring (53) is fastened at its other end to a bow (51) joined to the slider (12) and is guided over a guide roller (52) likewise fastened to the bow (51).

10. Driving tool according to one of the preceding claims, characterized in that the end plate (22) lying opposite the stripper plate (39) has a profile adapted to the dimensions of the various fasteners (32, 34) and comprising a plurality of guide grooves (54) and a plurality of pairs of lateral guide surfaces (55, 56, 57).

11. Driving tool according to Claim 10, characterized in that the guide groove (54) for the narrow staples (32) is made deeper by a certain amount than corresponds to the width of the arms of the staple (32), and in that a central guide rib (58) projecting by the same amount is arranged on that arm (41) of the angle member (40) of the stripper plate (39) which bounds the delivery channel (3).

12. Driving tool according to one of the preceding claims, characterized in that the end plate (22) is held, preferably detachably, in a casing face (21) of the magazine (4), said casing face together with the casing (11) forming a container.

13. Driving tool according to Claim 12, characterized in that the end plate (22) has a recess (26) into which a spring-loaded retaining element (25) can be inserted.

## Revendications

1. Appareil d'enfoncement d'attaches comprenant un magasin (4) recevant des moyens de fixation en forme de U (23) (agrafes) de largeur variable, de clous ou de pointes, comprenant une gaine (11) logeant les moyens de fixation, accolés, en les entourant, ainsi qu'un poussoir (12) qui se place dans la gaine, et un rail de guidage (31) fixé au poussoir pour guider les moyens de fixation, agrafes (23), clous (34) ou pointes, ainsi qu'un canal de tir (3) dont l'embouchure (5) est délimitée à une extrémité par une plaque frontale (22) fixée à la gaine (11) et à l'autre extrémité par une plaque de raclage (23) prévue sur le coulisseau (12),
caractérisé en ce que
la plaque de raclage (39) reliée solidairement à la fois au coulisseau (12) et au rail de guidage (31) est constituée par une cornière (40) comprenant une première branche (41) délimitant le canal de tir et une seconde branche (42) faisant un angle de 90° par rapport à la première, en s'appliquant contre le poussoir (12).

2. Appareil d'enfoncement selon la revendication 1,
caractérisé en ce que
le rail de guidage (31) est suffisamment étroit pour pouvoir guider des moyens de fixation tels que des agrafes (32, 45) avec des dos de largeurs différentes, de même que des clous (34).

3. Appareil d'enfoncement selon la revendication 1 ou 2,
caractérisé en ce que
le rail de guidage (31) est formé par un profilé ouvert vers le bas vers le poussoir (12), notamment un profilé en tôle.

4. Appareil d'enfoncement selon l'une des revendications précédentes,
caractérisé en ce que
la plaque de raclage (39) comporte une languette (43) pénétrant dans le rail de guidage (31).

5. Appareil d'enfoncement selon l'une des revendications précédentes,
caractérisé en ce que
le rail de guidage (31) comporte deux branches (35) recourbées, appliquées contre le poussoir (12) et dont les arêtes libres se poursuivent par des pattes de guidage (36) pour la gaine (11).

6. Appareil d'enfoncement selon l'une des revendications précédentes,
caractérisé en ce que
la gaine (11) du magasin (4) est ouverte vers le bas et le poussoir (12) peut coulisser par rapport à la gaine (11) pour ouvrir le magasin (4).

7. Appareil d'enfoncement selon l'une des revendications précédentes,
caractérisé en ce qu'
un poussoir à moyens de fixation (46), cintré en méandres, en une seule pièce, est guidé sur le rail de guidage (31).

8. Appareil d'enfoncement selon l'une des revendications précédentes,
caractérisé en ce que
l'intervalle entre l'enveloppe (11) et le rail de guidage (31) est rétréci par un longeron coulissant (16) pour mettre en place des clous (34) et des agrafes minces dans le magasin (4).

9. Appareil d'enfoncement selon l'une des revendications précédentes,
caractérisé en ce qu'
un ressort de traction (53) fixé au poussoir (46) exerce sur celui-ci une force dirigée vers le canal de tir (3), l'autre extrémité du ressort de traction (53), fixée à un étrier (51) relié au poussoir (12), est guidée par un galet de renvoi (52) également fixé à l'étrier (51).

10. Appareil d'enfoncement selon l'une des revendications précédentes,
caractérisé en ce que
la plaque frontale (22) opposée à la plaque de raclage (39) présente un profil adapté aux dimensions des différents moyens de fixation (32, 34), ce profil ayant plusieurs rainures de guidage (54) et plusieurs paires de surfaces de guidage latérales (55, 56, 57).

11. Appareil d'enfoncement selon la revendication 10,
caractérisé en ce que
la rainure de guidage (54) pour les agrafes étroites (32) est plus profonde, d'une certaine valeur, que la largeur des branches de l'agrafe (32) et une lèvre de guidage (58), centrale, est en saillie de la même longueur sur la branche (41) de la cornière (40) de la plaque de raclage (39), branche qui délimite le canal de tir (3).

12. Appareil d'enfoncement selon l'une quelconque des revendications précédentes,
caractérisé en ce que
la plaque frontale (22) est tenue dans une face frontale (21) du magasin (4), de préférence de manière amovible, pour former un canal avec la gaine (11).

13. Appareil d'enfoncement selon la revendication 12,
caractérisé en ce que
la plaque frontale (22) comporte une cavité (26) dans laquelle s'introduit un élément de fixation élastique (25).
